# EUROPÄISCHE PATENTSCHRIFT

(11) **EP 3 030 712 B1**
(45) Veröffentlichungstag und Bekanntmachung des Hinweises auf die Patenterteilung: **27.03.2019**
(21) Anmeldenummer: 14741243.1
(22) Anmeldetag: 11.07.2014
(51) Int. Cl.: D21F 1/36, D21F 7/00

(54) **ANORDNUNG ZUM SPANNEN EINES FORMIERSIEBES EINER PAPIERMASCHINE**
ARRANGEMENT FOR TENSIONING A FORMING WIRE OF A PAPERMAKING MACHINE
DISPOSITIF TENDEUR DESTINÉ À TENDRE UNE TOILE DE FORMAGE D'UNE MACHINE À PAPIER

(30) Priorität: 07.08.2013 DE 102013215550
(43) Veröffentlichungstag der Anmeldung: 15.06.2016
(73) Patentinhaber: Voith Patent GmbH, 89522 Heidenheim (DE)
(72) Erfinder: FAIX, Helmut, 89537 Giengen (DE); DRABEK, Manfred, 73450 Neresheim (DE)
(86) Internationale Anmeldenummer: PCT/EP2014/064888
(87) Internationale Veröffentlichungsnummer: WO 2015/018595

(56) Entgegenhaltungen:
- EP-A1- 2 573 262
- WO-A1-2004/099493
- DE-A1-102005 061 088

## Beschreibung

Die Erfindung betrifft eine Anordnung zum Spannen eines Formiersiebes einer Papiermaschine, insbesondere eines Langsiebes oder eines Mehrlagenlangsiebes, zur Herstellung von mehrlagigen Faserstoffbahnen, mit einem eine endlose Siebschlaufe bildenden Formiersieb und einer im Formiersiebrücklauf angeordneten Spannvorrichtung, welche eine Siebumlenkwalze und eine direkt benachbart angeordnete, relativ zur Siebumlenkwalze verfahrbare Siebspannwalze, sowie beidseitig angeordnete Linearführungen auf denen die Siebspannwalze in einer Verfahrrichtung um eine Verfahrwegstrecke verfahrbar gelagert ist und mindestens einen Linearführungsantrieb zum Verfahren der Siebspannwalze umfasst, wobei das Formiersieb die Siebspannwalze und die Siebumlenkwalze teilweise umschlingt und zwischen der Siebspannwalze und der Siebumlenkwalze ein Formiersiebtrum ausbildet, wobei eine der beiden Walzen innerhalb und eine außerhalb der Siebschlaufe angeordnet ist.

Darüber hinaus betrifft die Erfindung eine Formiersektion einer Papiermaschine, insbesondere eines Langsiebes oder eines Mehrlagenlangsiebes.

Das Dokument WO2004/099493 A1, entsprechend den Merkmalen des Oberbegriffs des vorliegenden Anspruchs 1, beschreibt eine Vorrichtung zum gleichzeitigen Spannen und Regeln des Laufes einer Bespannung am Beispiel eines Pressfilzes einer Pressenpartie und eines Trockensiebes einer Trockenpartie. Beide Funktionen werden durch eine einzige Walze erfüllt. Die Seiten der Walze werden zum Spannen der Bespannung gleich weit versetzt, während die Beeinflussung des Laufes der Bespannung durch einseitiges Verlagern der Walze geschieht.

Zum Spannen von langen Formiersieben einer Papiermaschine, wie sie beispielsweise bei Mehrlangsiebmaschinen notwendig sind, werden heute mehrere Spannvorrichtungen, die als Hebelspanner ausgeführt sind, benötigt, da der erforderliche Spannweg nicht durch eine herkömmliche Spannvorrichtung aufgebracht werden kann. Auch durch die während des Betriebes der Papiermaschine auftretende große Dehnung des Formiersiebes muss das Formiersieb nachgespannt werden. Hier stoßen die bekannten Spannvorrichtungen oftmals an ihre Grenzen. Je mehr Spannvorrichtungen und somit mehr Walzen zum Spannen und Umlenken des Formiersiebes notwendig sind, desto größer wird der Aufwand zum Wechseln des Formiersiebes. Darüber hinaus müssen lange Formiersiebe mit mehreren Antriebswalzen angetrieben werden, da einzelne Walzen die notwendige Antriebsleistung nicht auf das Formiersieb übertragen können.

Es ist Aufgabe der vorliegenden Erfindung eine Anordnung der eingangs genannten Art mit verbesserter funktionaler Wirkung und geringeren Investitions- und Betriebskosten vorzuschlagen.

Die Aufgabe wird durch die Merkmale des Anspruches 1 gelöst. Es wird eine Anordnung zum Spannen eines Formiersiebes einer Papiermaschine, insbesondere eines Langsiebes oder eines Mehrlagenlangsiebes, zur Herstellung von mehrlagigen Faserstoffbahnen, mit einem eine endlose Siebschlaufe bildenden Formiersieb und einer im Formiersiebrücklauf angeordneten Spannvorrichtung vorgeschlagen. Die Spannvorrichtung umfasst eine Siebumlenkwalze und eine direkt benachbart angeordnete, relativ zur Siebumlenkwalze verfahrbare Siebspannwalze, sowie beidseitig angeordnete Linearführungen auf denen die Siebspannwalze in einer Verfahrrichtung um eine Verfahrwegstrecke verfahrbar gelagert ist und mindestens einen Linearführungsantrieb zum Verfahren der Siebspannwalze. Dabei umschlingt das Formiersieb die Siebspannwalze und die Siebumlenkwalze teilweise. Zwischen der Siebspannwalze und der Siebumlenkwalze ist ein Formiersiebtrum ausbildet, wobei eine der beiden Walzen innerhalb und eine außerhalb der Siebschlaufe angeordnet ist. Erfindungsgemäß ist vorgesehen, dass die Linearführungen und die Verfahrwegstrecke so angeordnet und dimensioniert sind, dass der Verlauf des Formiersiebtrums einen Trumwinkel zur Verfahrrichtung von weniger als 40°, insbesondere weniger als 20°, vorzugsweise weniger als 10° bildet, wobei dieser Trumwinkel beim Spannvorgang kleiner wird und dass die Linearführungen und die Verfahrwegstrecke so angeordnet und dimensioniert sind, dass die Siebspannwalze relativ zur Siebumlenkwalze so verfahren werden kann, dass der Verlauf des Formiersiebtrums einen Trumwinkel zur Verfahrrichtung von größer oder gleich 70°, vorzugsweise größer oder gleich 90° beträgt.

Die Erfindung hat zum einen den Vorteil einer größeren möglichen Umschlingung der Siebspannwalze und der Siebumlenkwalze durch das Formiersieb und zum anderen kann der Spannweg sehr groß dimensioniert werden. Ebenso sind Spannwegreserven zum Nachspannen bei Auftreten einer Dehnung des Formiersiebes nach längerem Einsatz möglich. Besonders vorzugsweise wird zum Spannen des Formiersiebes nur eine Spannvorrichtung eingesetzt. Dies wird durch den größeren Spannweg ermöglicht.

In einem praktischen Fall umschlingt das Formiersieb die Siebspannwalze und die Siebumlenkwalze S-förmig.

Das Formiersieb weist in einem praktischen Fall eine Länge von mehr als 25 m, insbesondere von mehr als 35 m auf. Diese großen Längen werden bei sogenannten Mehrlagenlangsieben notwendig, bei denen die Basislage, beispielsweise der Rücken der hergestellten mehrlagigen Bahn, auf dem Mehrlagenlangsieb direkt hergestellt, das heißt auf einer Entwässerungsstrecke entwässert wird, und die weiteren Lagen auf separaten, über dem Mehrlagenlangsieb angeordneten weiteren Sieben, welche ebenfalls als Langsiebe ausgeführt sein können, hergestellt. Die auf den weiteren, hintereinander angeordneten Sieben, hergestellte Lagen werden nacheinander auf die auf dem Mehrlagenlangsieb liegenden Lagen aufgegautscht.

Die Spannvorrichtung ist vorzugsweise unterhalb der Entwässerungsstrecke des Mehrlagenlangsiebes angeordnet.

In einer weiteren Ausgestaltungsvariante läuft das Formiersieb zuerst auf die Siebumlenkwalze und danach auf die Siebspannwalze auf. Dadurch wird ein Breitstreckeffekt des Formiersiebes erreicht.

Vorzugsweise läuft das Formiersieb unter einem Auflaufwinkel zur Verfahrrichtung von größer als 0° auf die Siebumlenkwalze auf.

In einem praktischen Fall beträgt die Umschlingung der Siebspannwalze und/oder der Siebumlenkwalze bei gespanntem Formiersieb mehr als 120°, insbesondere gleich oder mehr als 150°, vorzugsweise gleich oder mehr als 170 °. Dies ermöglicht einen größeren Spannweg, sowie die Nutzung der Siebumlenkwalze als Antriebswalze. Durch diese Anordnung können große Leistungen und Drehmomente übertragen werden.

In einer bevorzugten Ausgestaltung ist die Siebumlenkwalze feststehend und besitzt einen Antrieb.

In bestimmten bevorzugten Fällen ist es möglich nur einen einzigen Antrieb für das Formiersieb vorzusehen.

Gemäß einer weiteren bevorzugten Ausführungsform sind die Linearführungen so angeordnet, dass die Verfahrrichtung in einem Winkelbereich von +40° bis -40°, insbesondere von +20° bis -20°, vorzugsweise von +10° bis -10° zur Horizontalen verläuft. Diese Ausführung ist besonders kostengünstig, da zumindest Teile der Spannvorrichtung auf den vorhandenen Fundamentschienen direkt montiert werden können.

Die Siebumlenkwalze liegt vorzugsweise über der Siebspannwalze. Dadurch wird eine vorteilhafte Formiersiebführung ermöglicht.

Die Siebspannwalze und die Linearführungen sind so angeordnet, dass der größte, sich entlang dem Verfahrweg der Siebumlenkwalze einstellende Abstand der Mittelpunkte der Siebumlenkwalze und der Siebspannwalze, in einer vorteilhaften Ausgestaltung der Erfindung, höchstens der Summe der Durchmesser der Siebspann- und der Siebumlenkwalze beträgt.

Zweckmäßigerweise ist die Siebspannwalze innerhalb der Siebschlaufe angeordnet.

In einer weiteren Ausführungsvariante der Erfindung weist das Formiersieb keine Naht auf. Das Formiersieb wird dadurch kostengünstiger und der Siebwechsel benötigt weniger Zeit.

Zweckmäßigerweise sind die Linearführungen mit Antrieb zum Verfahren der Siebspannwalze so gestaltet, dass die Verschiebung der Siebspannwalze auf beiden Seiten simultan, das heißt gleichzeitig und parallel, erfolgt.

In einer weiteren Ausführungsvariante sind die Siebumlenkwalze und die Siebspannwalze beidseitig jeweils auf eigenen Konsolen drehbar gelagert. Die Konsolen der Siebumlenkwalze stützen sich beispielsweise auf Fundamentschienen ab und sind dabei auskragend gestaltet, so dass der auskragende Teil die Siebspannwalze im gespannten Zustand der Spannvorrichtung überragt.

In einem praktischen Fall sind die Konsolen der Siebspannwalze auf den Linearführungen gelagert, welche beispielsweise wiederum auf Fundamentschienen befestigt sind, und die Konsole auf der Führerseite weist mindestens ein herausnehmbares Zwischenstück zur Durchführung eines Wechsels des Formiersiebes auf. Das zu wechselnde Formiersieb wird beim Siebwechsel durch den nach Herausnehmen des Zwischenstückes entstehenden Spalt hindurchgeführt. Das Gewicht der Siebspannwalze wird nach Herausnehmen des Zwischenstückes über die oberhalb liegende Stuhlung abgefangen.

In einer weiteren bevorzugten Ausführungsvariante sind die Siebumlenkwalze und die Siebspannwalze jeweils beidseitig auf einer gemeinsamen Konsole drehbar gelagert sind.

Dabei sind die Konsolen vorzugsweise in einem Winkelbereich von +40° bis -40°, insbesondere von +20° bis -20°, vorzugsweise von +10° bis -10° zur Horizontalen angeordnet und die Linearführungen der Siebspannwalze unten an den Konsolen auf Trieb-und Führerseite hängend und die Siebumlenkwalze oben an den Konsolen befestigt. Die im Wesentlichen horizontalverlaufenden Teile der Konsolen sind jeweils auf einer vorzugsweise senkrecht verlaufenden Abstützung mit den Fundamentschienen und mit vorzugsweise senkrecht verlaufenden Trägern mit der Stuhlung verbunden und die Konsole auf Führerseite ist über mindestens ein herausnehmbares Zwischenstück zur Durchführung eines Wechsels des Formiersiebes mit dem Träger verbunden. Das zu wechselnde Formiersieb wird beim Siebwechsel durch den nach Herausnehmen des Zwischenstückes entstehenden Spalt hindurchgeführt. Das Gewicht der Siebspannwalze wird nach Herausnehmen des Zwischenstückes über die Abstützung und vorzugsweise über eine zusätzliche Stütze abgefangen.

Die Linearführungen und die Verfahrwegstrecke sind so angeordnet und dimensioniert, dass die Siebspannwalze relativ zur Siebumlenkwalze so verfahren werden kann, dass der Verlauf des Formiersiebtrums einen Trumwinkel zur Verfahrrichtung von größer oder gleich 70°, vorzugsweise größer oder gleich 90° beträgt. Dies ermöglicht einen einfachen Formiersiebwechsel.

Die Erfindung betrifft auch eine Formiersektion einer Papiermaschine mit einer Anordnung zum Spannen eines Formiersiebes, wobei die Anordnung nach Anspruch 1 ausgeführt ist.

Weitere Merkmale und Vorteile der Erfindung ergeben sich aus der nachfolgenden Beschreibung bevorzugter Ausführungsbeispiele unter Bezugnahme auf die Zeichnungen.

Es zeigen
- Figur 1: eine bekannte Ausführung einer Anordnung zum Spannen eines Formiersiebes;
- Figur 2: eine erste Ausführungsform einer erfindungsgemäßen Anordnung;
- Figur 3: eine zweite Ausführungsform einer erfindungsgemäßen Anordnung;
- Figur 4: die zweite Ausführungsform einer erfindungsgemäßen Anordnung bei Formiersiebwechsel;

Figur 1 zeigt eine bekannte Ausführung einer Anordnung zum Spannen eines langen Formiersiebes 2, beispielsweise eines Mehrlagenlangsiebes. Die Länge des Formiersiebes 2 beträgt in diesem Falle 45 m. Das Formiersieb 2 wird durch 2 Spannvorrichtungen gespannt. Jede Spannvorrichtung umfasst einen Spannwalzenhebel 26, der an einem Drehpunkt 25 gelagert ist und eine Spannwalze 24 trägt. Das Formiersieb 2 wird über eine nicht dargestellte Siebumlenkwalze 23 und anschließend über die zwei Spannvorrichtungen und danach wieder über eine Siebspannwalze 23 geführt. Zur Spannung des Formiersiebes 2 werden die Siebspannwalzen 24 in Richtung des Formiersiebes 2 bewegt. Je länger das Formiersieb ist, desto mehr Spannvorrichtungen sind notwendig.

Die Figur 2 zeigt nun eine erste Ausführung einer erfindungsgemäßen Anordnung 1 zum Spannen eines Formiersiebes 2 eines Langsiebes einer Papiermaschine, wobei das Formiersieb 2 eine Länge von 45 m aufweist. Solche Längen treten häufig bei sogenannten Mehrlagenlangsieben auf, die zur Herstellung von mehrlagigen Faserstoffbahnen, mit einem eine endlose Siebschlaufe bildenden Formiersieb 2 aufweisen. Die Anordnung 1 mit Spannvorrichtung 4 ist im Formiersiebrücklauf angeordnet. Die Spannvorrichtung 4 umfasst eine Siebumlenkwalze 5 und eine direkt benachbart angeordnete, relativ zur Siebumlenkwalze 5 verfahrbare Siebspannwalze 6, sowie beidseitig angeordnete Linearführungen 7 auf denen die Siebspannwalze 6 in einer Verfahrrichtung 8 um eine Verfahrwegstrecke verfahrbar gelagert ist und mindestens einen Linearführungsantrieb 9 zum Verfahren der Siebspannwalze 6. Dabei umschlingt das Formiersieb 2 die Siebspannwalze 6 und die Siebumlenkwalze 5 teilweise. Zwischen der Siebspannwalze 6 und der Siebumlenkwalze 5 ist ein Formiersiebtrum 10 ausbildet, wobei eine der beiden Walzen 5,6 innerhalb und eine außerhalb der Siebschlaufe angeordnet ist. Die Linearführungen 7 und die Verfahrwegstrecke sind so angeordnet und dimensioniert, dass der Verlauf des Formiersiebtrums 10 einen Trumwinkel 12 zur Verfahrrichtung 8 von weniger als 40°, insbesondere weniger als 20°, vorzugsweise weniger als 10° bildet, wobei dieser Trumwinkel 12 beim Spannvorgang kleiner wird. Der Trumwinkel 12 ist aus Darstellungsgründen nur in Figur 3 eingezeichnet und beträgt in der in Figur 2 dargestellten Anordnung ca. 0°.

Die einzige Anordnung 1 ist zum Spannen des langen Formiersiebes 2 ausreichend. Dies wird durch den im Vergleich zu herkömmlichen Spannvorrichtungen größeren Spannweg ermöglicht. Die Verlängerung des Formiersiebes2, das heißt der Spanneffekt, ist doppelt so groß wie der Verfahrweg der Siebspannwalze 6 beim Spannen des Siebes 2. Das Formiersieb 2 umschlingt die Siebspannwalze 6 und die Siebumlenkwalze 5 S-förmig. Die Umschlingung der Siebspannwalze 6 und/oder der Siebumlenkwalze 5, beträgt, wie im dargestellten Beispiel, bei gespanntem Formiersieb mehr als 120°, insbesondere gleich oder mehr als 150°, vorzugsweise gleich oder mehr als 170 °. In diesem Beispiel wird die Siebumlenkwalze 5 ca. 190° und die Siebspannwalze ca. 180° umschlungen. Die Siebumlenkwalze 5 ist feststehend und ihr ist ein Antrieb 14 zugeordnet. Diese Anordnung ermöglicht einen größeren Spannweg, sowie die Nutzung der Siebumlenkwalze 5 als Antriebswalze. Durch diese Anordnung können große Leistungen und Drehmomente übertragen werden. Dem Formiersieb 2 ist daher nur ein einziger Antrieb 14 zugeordnet. In bestimmten Fällen kann auch die Anzahl der Antriebe im Vergleich zu bekannten Spannvorrichtungen reduziert werden.

Das Formiersieb 2 läuft zuerst auf die Siebumlenkwalze 5 und danach auf die Siebspannwalze 6 auf. Dadurch wird ein Breitstreckeffekt des Formiersiebes 2 erreicht. Das Formiersieb läuft unter einem Auflaufwinkel 13 von ca. 20° zur Verfahrrichtung 8 auf die Siebumlenkwalze 5 auf. Parallele Richtungen sind durch zwei parallele Linien gekennzeichnet.

Bei der dargestellten Ausführungsform sind die Linearführungen 7 so angeordnet, dass die Verfahrrichtung 8 in einem Winkelbereich von +40° bis -40°, insbesondere von +20° bis -20°, vorzugsweise von +10° bis -10° zur Horizontalen verläuft. Diese Ausführung ist besonders kostengünstig, da zumindest Teile der Spannvorrichtung 4 auf den vorhandenen Fundamentschienen direkt montiert werden können. Die Siebumlenkwalze 5 liegt über der Siebspannwalze 6. Dadurch wird diese vorteilhafte Formiersiebführung ermöglicht. Die Siebspannwalze 5 und die Linearführungen 7 sind so angeordnet, dass der größte, sich entlang dem Verfahrweg der Siebspannwalze 6 einstellende Abstand der Mittelpunkte der Siebumlenkwalze 5 und der Siebspannwalze 6, höchstens der Summe der Durchmesser der Siebspann- 6 und der Siebumlenkwalze 5 beträgt. Durch den engen Abstand wird die Wirksamkeit beim Spannen des Formiersiebes 2 hinsichtlich des Verfahrweges verbessert. Die Siebspannwalze 6 ist innerhalb und die Siebumlenkwalze 5 ist außerhalb der Siebschlaufe angeordnet.

Das Formiersieb 2 ist nahtlos ausgeführt und weist daher keine Naht auf. Das Formiersieb 2 wird dadurch kostengünstiger und der Siebwechsel benötigt weniger Zeit.

Die Linearführungen 7 mit Antrieb 9 zum Verfahren der Siebspannwalze 6 sind so gestaltet, dass die Verschiebung der Siebspannwalze 6 auf beiden Seiten simultan, das heißt gleichzeitig und parallel, erfolgt. Die Linearführungsantriebe 9 sind beispielsweise als hydraulisch angetriebene Spindelhubgetriebe ausgeführt. Die Siebumlenkwalze 5 und die Siebspannwalze 6 sind beidseitig, das heißt auf Trieb-und auf Führerseite, jeweils auf eigenen Konsolen 15, 16 drehbar gelagert. Die Konsolen 15 der Siebumlenkwalze 5 stützen sich beispielsweise auf Fundamentschienen ab und sind dabei auskragend gestaltet, so dass der auskragende Teil die Siebspannwalze 6 im gespannten Zustand der Spannvorrichtung 4 überragt. Beim Spannen kann so die Siebspannwalze 6 unter der Siebumlenkwalze 5 hindurch bewegt werden. Die Konsolen 16 der Siebspannwalze 6 sind auf den Linearführungen 7 gelagert, welche beispielsweise wiederum auf Fundamentschienen befestigt sind. Die Konsole 16 auf der Führerseite weist zwei herausnehmbare Zwischenstücke 17 zur Durchführung eines Wechsels des Formiersiebes 2 auf. Zum Siebwechsel wird die Siebspannwalze 6 nach rechts bewegt, sodass das Formiersieb 2entspannt wird. Das zu wechselnde Formiersieb 2 wird beim Siebwechsel durch den nach Herausnehmen der Zwischestücke entstehenden Spalt hindurchgeführt. Das Gewicht der Siebspannwalze wird nach Herausnehmen des Zwischenstückes über die oberhalb liegende Stuhlung abgefangen. Die Linearführungen 7 und die Verfahrwegstrecke sind so angeordnet und dimensioniert, dass die Siebspannwalze 6 relativ zur Siebumlenkwalze 5 so verfahren werden kann, dass der Verlauf des Formiersiebtrums 10 einen Trumwinkel 12 zur Verfahrrichtung 8 von größer oder gleich 70°, vorzugsweise größer oder gleich 90° beträgt. Dies ermöglicht einen einfachen Formiersiebwechsel.

Die Figur 3 zeigt nun eine zweite Ausführung einer erfindungsgemäßen Anordnung 1 zum Spannen eines Formiersiebes 2 eines Langsiebes einer Papiermaschine, wobei das Formiersieb 2 ebenfalls eine Länge von 45 m aufweist. Solche Längen treten häufig bei sogenannten Mehrlagenlangsieben auf, die zur Herstellung von mehrlagigen Faserstoffbahnen, mit einem eine endlose Siebschlaufe bildenden Formiersieb 2 aufweisen. Die Anordnung 1 mit Spannvorrichtung 4 ist im Formiersiebrücklauf angeordnet. Die Spannvorrichtung 4 umfasst eine Siebumlenkwalze 5 und eine direkt benachbart angeordnete, relativ zur Siebumlenkwalze 5 verfahrbare Siebspannwalze 6, sowie beidseitig angeordnete Linearführungen 11, auf denen die Siebspannwalze 6 in einer Verfahrrichtung 8 um eine Verfahrwegstrecke verfahrbar gelagert ist und mindestens einen Linearführungsantrieb 9 zum Verfahren der Siebspannwalze 6. Dabei umschlingt das Formiersieb 2 die Siebspannwalze 6 und die Siebumlenkwalze 5 teilweise. Zwischen der Siebspannwalze 6 und der Siebumlenkwalze 5 ist ein Formiersiebtrum 10 ausbildet, wobei eine der beiden Walzen 5,6 innerhalb und eine außerhalb der Siebschlaufe angeordnet ist. Die Linearführungen 11 und die Verfahrwegstrecke sind so angeordnet und dimensioniert, dass der Verlauf des Formiersiebtrums 10 einen Trumwinkel 12 zur Verfahrrichtung 8 von weniger als 40°, insbesondere weniger als 20°, vorzugsweise weniger als 10° bildet, wobei dieser Trumwinkel 12 beim Spannvorgang kleiner wird.

Die einzige Anordnung 1 ist zum Spannen des langen Formiersiebes 2 ausreichend. Dies wird durch den im Vergleich zu herkömmlichen Spannvorrichtungen größeren Spannweg ermöglicht. Die Verlängerung des Formiersiebes 2, das heißt der Spanneffekt, ist doppelt so groß wie der Verfahrweg der Siebspannwalze 6 beim Spannen des Siebes 2. Das Formiersieb 2 umschlingt die Siebspannwalze 6 und die Siebumlenkwalze 5 S-förmig. Die Umschlingung der Siebspannwalze 6 und/oder der Siebumlenkwalze 5, beträgt, wie im dargestellten Beispiel, bei gespanntem Formiersieb mehr als 120°, insbesondere gleich oder mehr als 150°, vorzugsweise gleich oder mehr als 170 °. In diesem Beispiel wird die Siebumlenkwalze 5 ca. 180° und die Siebspannwalze ca. 170° umschlungen. Die Siebumlenkwalze 5 ist feststehend und ihr ist ein Antrieb 14 zugeordnet. Diese Anordnung 1 ermöglicht einen größeren Spannweg, sowie die Nutzung der Siebumlenkwalze 5 als Antriebswalze. Durch diese Anordnung können große Leistungen und Drehmomente übertragen werden. Dem Formiersieb 2 ist nur ein einziger Antrieb 14 zugeordnet. In bestimmten Fällen kann auch die Anzahl der Antriebe im Vergleich zu bekannten Spannvorrichtungen reduziert werden.

Das Formiersieb 2 läuft zuerst auf die Siebumlenkwalze 5 und danach auf die Siebspannwalze 6 auf. Dadurch wird ein Breitstreckeffekt des Formiersiebes 2 erreicht. Das Formiersieb läuft unter einem Auflaufwinkel 13 von ca. 20° zur Verfahrrichtung 8 auf die Siebumlenkwalze 5 auf. Parallele Richtungen sind durch zwei parallele Linien gekennzeichnet.

Bei der dargestellten Ausführungsform sind die Linearführungen 11 so angeordnet, dass die Verfahrrichtung 8 in einem Winkelbereich von +40° bis -40°, insbesondere von +20° bis -20°, vorzugsweise von +10° bis -10° zur Horizontalen verläuft. Diese Ausführung ist besonders kostengünstig, da zumindest Teile der Spannvorrichtung 4 auf den vorhandenen Fundamentschienen direkt montiert werden können. Die Siebumlenkwalze 5 liegt über der Siebspannwalze 6. Dadurch wird diese vorteilhafte Formiersiebführung ermöglicht. Die Siebspannwalze 5 und die Linearführungen 7 sind so angeordnet, dass der größte, sich entlang dem Verfahrweg der Siebspannwalze 6 einstellende Abstand der Mittelpunkte der Siebumlenkwalze 5 und der Siebspannwalze 6, höchstens der Summe der Durchmesser der Siebspann- 6 und der Siebumlenkwalze 5 beträgt. Durch den engen Abstand wird die Wirksamkeit beim Spannen des Formiersiebes 2 hinsichtlich des Verfahrweges verbessert. Die Siebspannwalze 6 ist innerhalb und die Siebumlenkwalze 5 ist außerhalb der Siebschlaufe angeordnet.

Das Formiersieb 2 ist nahtlos ausgeführt und weist daher keine Naht auf. Das Formiersieb 2 wird dadurch kostengünstiger und der Siebwechsel benötigt weniger Zeit.

Die Linearführungen 11 mit Antrieb 9 zum Verfahren der Siebspannwalze 6 sind so gestaltet, dass die Verschiebung der Siebspannwalze 6 auf beiden Seiten simultan, das heißt gleichzeitig und parallel, erfolgt. Die Linearführungsantriebe 9 sind beispielsweise als hydraulisch angetriebene Spindelhubgetriebe ausgeführt. Die Siebumlenkwalze und die Siebspannwalze sind jeweils beidseitig auf einer gemeinsamen Konsole 18 drehbar gelagert. Dabei sind die Konsolen 18 vorzugsweise in einem Winkelbereich von +40° bis -40°, insbesondere von +20° bis -20°, vorzugsweise von +10° bis -10° zur Horizontalen angeordnet und die Linearführungen 11 der Siebspannwalze 6 unten an den Konsolen 18 auf Trieb- und Führerseite hängend und die Siebumlenkwalze 5 oben an den Konsolen 18 befestigt. Die im Wesentlichen horizontalverlaufenden Teile der Konsolen 18 sind jeweils auf einer vorzugsweise senkrecht verlaufenden Abstützung mit den Fundamentschienen und mit vorzugsweise senkrecht verlaufenden Trägern 19 mit der Stuhlung verbunden. Die Konsole 18 ist auf Führerseite über mindestens ein herausnehmbares Zwischenstück 21 zur Durchführung eines Wechsels des Formiersiebes 2 mit dem Träger 19 verbunden. Das zu wechselnde Formiersieb wird beim Siebwechsel durch den nach Herausnehmen des Zwischenstückes 21 entstehenden Spalt hindurchgeführt. Das Gewicht der Siebspannwalze wird nach Herausnehmen des Zwischenstückes über die Abstützung und vorzugsweise über eine zusätzliche Stütze 22 abgefangen.

Die Linearführungen 11 und die Verfahrwegstrecke sind so angeordnet und dimensioniert, dass die Siebspannwalze 6 relativ zur Siebumlenkwalze 5 so verfahren werden kann, dass der Verlauf des Formiersiebtrums 10 einen Trumwinkel 12 zur Verfahrrichtung von größer oder gleich 70°, vorzugsweise größer oder gleich 90° bildet. Dies ermöglicht einen einfachen Formiersiebwechsel.

Die Figur 4 zeigt die zweite Ausführungsform entsprechend Figur 3 in einem Zustand bei Formiersiebwechsel, wobei für die entsprechenden Elemente die gleichen Bezugszeichen verwendet wurden. Die Spannwalze 6 wurde entgegen der Laufrichtung des Formiersiebes 2 mittels der Linearführungen 11 bewegt. Das Formiersieb 2 ist entspannt. Die Konsole 18 auf Führerseite wird vor dem Herausnehmen des Zwischenstückes 21 durch eine Stütze 22 abgestützt. Die Linearführungen 11 erstrecken sich sowohl über mindestens einen Teil der horizontal angeordneten Konsolen 18, als auch über den Träger 19, so dass im entspannten Zustand der durch Herausnahme des Zwischenstückes 17 entstehende Spalt zur Herausführung des Formiersiebes 2 beim Siebwechsel frei wird. Der Verlauf des Formiersiebtrums 10 weist einen Trumwinkel 12 zur Verfahrrichtung 8 von ca. 90° auf. Auch hier sind parallele Richtungen durch zwei parallele Linien gekennzeichnet.

### Bezugszeichenliste

- 1: Anordnung
- 2: Formiersieb
- 3: Formiersiebrücklauf
- 4: Spannvorrichtung
- 5: Siebumlenkwalze
- 6: Siebspannwalze
- 7: Linearführungen
- 8: Verfahrrichtung
- 9: Linearführungsantrieb
- 10: Formiersiebtrum
- 11: Linearführungen
- 12: Trumwinkel zur Verfahrrichtung
- 13: Auflaufwinkel
- 14: Antrieb
- 15: Konsolen
- 16: Konsolen
- 17: Zwischenstück
- 18: Konsole
- 19: Träger
- 20: Stuhlung
- 21: Zwischenstück
- 22: Stütze
- 23: Siebumlenkwalze
- 24: Siebspannwalze
- 25: Drehpunkt
- 26: Spannwalzenhebel

## Patentansprüche

1. Anordnung (1) zum Spannen eines Formiersiebes (2) einer Papiermaschine, insbesondere eines Langsiebes oder eines Mehrlagenlangsiebes, zur Herstellung von mehrlagigen Faserstoffbahnen, mit einem eine endlose Siebschlaufe bildenden Formiersieb (2) und einer im Formiersiebrücklauf (3) angeordneten Spannvorrichtung (4), umfassend eine Siebumlenkwalze (5) und eine direkt benachbart angeordnete, relativ zur Siebumlenkwalze (5) verfahrbare Siebspannwalze (6), sowie beidseitig angeordnete Linearführungen (7, 11) auf denen die Siebspannwalze (6) in einer Verfahrrichtung (8) um eine Verfahrwegstrecke verfahrbar gelagert ist und mindestens einen Linearführungsantrieb (9) zum Verfahren der Siebspannwalze (6), wobei das Formiersieb (2) die Siebspannwalze (6) und die Siebumlenkwalze (5) teilweise umschlingt und zwischen der Siebspannwalze (6) und der Siebumlenkwalze (5) ein Formiersiebtrum (10) ausbildet, wobei eine der beiden Walzen (5, 6) innerhalb und eine außerhalb der Siebschlaufe angeordnet ist,
wobei die Linearführungen (7, 11) und die Verfahrwegstrecke so angeordnet und dimensioniert sind, dass die Siebspannwalze (6) relativ zur Siebumlenkwalze (5) so verfahren werden kann, dass der Verlauf des Formiersiebtrums (10) einen Trumwinkel (12) zur Verfahrrichtung von weniger als 40°, insbesondere weniger als 20°, vorzugsweise weniger als 10° bildet, wobei dieser Trumwinkel (12) beim Spannvorgang kleiner wird, **dadurch gekennzeichnet, dass** die Linearfiihrungen (7, 11) und die Verfahrwegstrecke so angeordnet und dimensioniert sind, dass die Siebspannwalze (6) relativ zur Siebumlenkwalze (5) so verfahren werden kann, dass der Verlauf des Formiersiebtrums (10) einen Trumwinkel (12) zur Verfahrrichtung (8) von größer oder gleich 70°, vorzugsweise größer oder gleich 90° bildet.

2. Anordnung nach Anspruch 1,
**dadurch gekennzeichnet, dass**
das Formiersieb (2) zuerst auf die Siebumlenkwalze (5) und danach auf die Siebspannwalze (6) aufläuft.

3. Anordnung nach Anspruch 2,
**dadurch gekennzeichnet, dass**
das Formiersieb (2) unter einem Auflaufwinkel (13) zur Verfahrrichtung (8) von größer als 0° auf die Siebumlenkwalze (5) aufläuft.

4. Anordnung nach einem der vorhergehenden Ansprüche,
**dadurch gekennzeichnet, dass**
die Umschlingung der Siebspannwalze (6) und/oder der Siebumlenkwalze (5) bei gespanntem Formiersieb (2) mehr als 120°, insbesondere gleich oder mehr als 150°, vorzugsweise gleich oder mehr als 170 ° beträgt.

5. Anordnung nach einem der vorhergehenden Ansprüche,
**dadurch gekennzeichnet, dass**
die Siebumlenkwalze (5) feststehend ist und einen Antrieb (14) besitzt.

6. Anordnung nach einem der vorhergehenden Ansprüche,
**dadurch gekennzeichnet, dass**
die Linearführungen (7) so angeordnet sind, dass die Verfahrrichtung (8) in einem Winkelbereich von +40° bis -40°, insbesondere von +20° bis -20°, vorzugsweise von +10° bis -10° zur Horizontalen verläuft.

7. Anordnung nach Anspruch 1 bis 6,
**dadurch gekennzeichnet, dass**
die Siebumlenkwalze (5) über der Siebspannwalze (6) liegt.

8. Anordnung nach einem der vorhergehenden Ansprüche,
**dadurch gekennzeichnet, dass**
die Siebspannwalze (6) innerhalb der Siebschlaufe angeordnet ist.

9. Anordnung nach einem der vorhergehenden Ansprüche,
**dadurch gekennzeichnet, dass**
das Formiersieb (2) keine Naht aufweist.

10. Anordnung nach einem der vorhergehenden Ansprüche,
**dadurch gekennzeichnet, dass**
der Linearführungsantrieb (9) zum Verfahren der Siebspannwalze (6) so gestaltet ist, dass die Verschiebung der Siebspannwalze (6) auf beiden Seiten simultan erfolgt.

11. Anordnung nach einem der vorhergehenden Ansprüche,
**dadurch gekennzeichnet, dass**
die Siebumlenkwalze (5) und die Siebspannwalze (6) beidseitig jeweils auf eigenen Konsolen (15, 16) drehbar gelagert sind.

12. Anordnung nach Anspruch 11,
**dadurch gekennzeichnet, dass**
die Konsolen (16) der Siebspannwalze (6) auf den Linearführungen 7 gelagert sind und die Konsole (16) auf der Führerseite herausnehmbare Zwischenstücke (17) zur Durchführung eines Wechsels des Formiersiebes (2) aufweist.

13. Anordnung nach Anspruch 1 bis 10,
**dadurch gekennzeichnet, dass**
die Siebumlenkwalze (5) und die Siebspannwalze (6) jeweils beidseitig auf einer gemeinsamen Konsole (18) drehbar gelagert sind.

14. Anordnung nach Anspruch 13,
**dadurch gekennzeichnet, dass**
die Konsolen (18) in einem Winkelbereich von +40° bis -40°, insbesondere von +20° bis -20°, vorzugsweise von +10° bis -10° zur Horizontalen angeordnet sind und die Linearführungen (11) der Siebspannwalze (6) unten an den Konsolen (18) hängend und die Siebumlenkwalze (5) oben an den Konsolen (18) befestigt sind.

15. Anordnung nach Anspruch 13 oder 14,
**dadurch gekennzeichnet, dass**
die Konsolen (18) über einen Träger (19) mit der Stuhlung (20) verbunden sind und die Konsole (19) auf Führerseite über ein herausnehmbares Zwischenstück (21) zur Durchführung eines Wechsels des Formiersiebes (2) mit dem Träger (19) verbunden ist.

16. Formiersektion einer Papiermaschine mit einer Anordnung (1) zum Spannen eines Formiersiebes (2)
**dadurch gekennzeichnet, dass**
die Anordnung (1) nach Anspruch 1 ausgeführt ist.

## Claims

1. Arrangement (1) for tensioning a forming wire (2) of a papermaking machine, in particular of a Fourdrinier wire or a multilayer Fourdrinier wire for producing multilayer fibrous webs, having a forming wire (2) forming an endless wire loop and a tensioning device (4) arranged in the forming wire return (3), comprising a wire deflection roll (5) and a directly adjacently arranged wire tensioning roll (6) that can be moved relative to the wire deflection roll (5), and linear guides (7, 11) arranged on both sides, on which the wire tensioning roll (6) is mounted such that it can be displaced in a displacement direction (8) over a displacement distance, and at least one linear guide drive (9) for displacing the wire tensioning roll (6), the forming wire (2) wrapping partly around the wire tensioning roll (6) and the wire deflection roll (5) and forming a forming wire strand (10) between the wire tensioning roll (6) and the wire deflection roll (5), one of the two rolls (5, 6) being arranged inside and one outside the wire loop, the linear guides (7, 11) and the displacement distance being arranged and dimensioned such that the wire tensioning roll (6) can be displaced relative to the wire deflection roll (5) such that the course of the forming wire strand (10) forms a strand angle (12) relative to the displacement direction of less than 40°, in particular less than 20°, preferably less than 10°, this strand angle (12) becoming smaller during the tensioning operation,
**characterized in that**
the linear guides (7, 11) and the displacement distance are arranged and dimensioned such that the wire tensioning roll (6) can be displaced relative to the wire deflection roll (5) such that the course of the forming wire strand (10) forms a strand angle (12) relative to the displacement direction (8) of greater than or equal to 70°, preferably greater than or equal to 90°.

2. Arrangement according to Claim 1,
**characterized in that**
the forming wire (2) runs firstly onto the wire deflection roll (5) and then onto the wire tensioning roll (6).

3. Arrangement according to Claim 2,
**characterized in that**
the forming wire (2) runs onto the wire deflection roll (5) at a run-on angle (13) relative to the displacement direction (8) of greater than 0°.

4. Arrangement according to one of the preceding claims,
**characterized in that**
the wrap of the wire tensioning roll (6) and/or the wire deflection roll (5) when the forming wire (2) is tensioned is more than 120°, in particular equal to or more than 150°, preferably equal to or more than 170°.

5. Arrangement according to one of the preceding claims,
**characterized in that**
the wire deflection roll (5) is stationary and has a drive (14).

6. Arrangement according to one of the preceding claims,
**characterized in that**
the linear guides (7) are arranged such that the displacement direction (8) extends in an angular range of +40° to -40°, in particular of +20° to -20°, preferably of +10° to -10°, relative to the horizontal.

7. Arrangement according to Claim 1 to 6,
**characterized in that**
the wire deflection roll (5) lies above the wire tensioning roll (6).

8. Arrangement according to one of the preceding claims,
**characterized in that**
the wire tensioning roll (6) is arranged within the wire loop.

9. Arrangement according to one of the preceding claims,
**characterized in that**
the forming wire (2) has no seam.

10. Arrangement according to one of the preceding claims,
**characterized in that**
the linear guide drive (9) for displacing the wire tensioning roll (6) is configured such that the displacement of the wire tensioning roll (6) is carried out simultaneously on both sides.

11. Arrangement according to one of the preceding claims,
**characterized in that**
the wire deflection roll (5) and the wire tensioning roll (6) are each rotatably mounted on both sides on their own brackets (15, 16).

12. Arrangement according to Claim 11,
**characterized in that**
the brackets (16) of the wire tensioning roll (6) are mounted on the linear guides (7) and the bracket (16) on the operator's side has removable intermediate pieces (17) for carrying out a change of the forming wire (2).

13. Arrangement according to Claim 1 to 10,
**characterized in that**
the wire deflection roll (5) and the wire tensioning roll (6) are each rotatably mounted on both sides on a common bracket (18).

14. Arrangement according to Claim 13,
**characterized in that**
the brackets (18) are arranged in an angular range of +40° to -40°, in particular of +20° to -20°, preferably of +10° to -10° relative to the horizontal, and the linear guides (11) of the wire tensioning roll (6) are fixed to the brackets (18) hanging underneath, and the wire deflection roll (5) is fixed to the top of the brackets (18).

15. Arrangement according to Claim 13 or 14,
**characterized in that**
the brackets (18) are connected to the framing (20) via a support (19), and the bracket (19) on the operator's side is connected to the support (19) via a removable intermediate piece (21) for carrying out a change of the forming wire (2).

16. Forming section of a papermaking machine having an arrangement (1) for tensioning a forming wire (2),
**characterized in that**
the arrangement (1) is designed according to Claim 1.

## Revendications

1. Dispositif (1) pour tendre une toile de formage (2) d'une machine à papier, en particulier d'une toile longitudinale ou d'une toile longitudinale à plusieurs couches, pour la fabrication de bandes de matière fibreuse à plusieurs couches, avec une toile de formage (2) formant une boucle de toile sans fin et avec un dispositif tendeur (4) disposé dans le trajet de retour (3) de la toile de formage, comprenant un rouleau de déviation de toile (5) et un rouleau tendeur de toile (6) disposé à proximité directe et déplaçable par rapport au rouleau de déviation de toile (5), ainsi que des guides linéaires (7, 11) disposés de part et d'autre sur lesquels le rouleau tendeur de toile (6) est monté de façon déplaçable d'une course de déplacement dans une direction de déplacement (8) et au moins un entraînement de guide linéaire (9) pour déplacer le rouleau tendeur de toile (6), dans lequel la toile de formage (2) entoure partiellement le rouleau tendeur de toile (6) et le rouleau de déviation de toile (5) et forme un brin de toile de formage (10) entre le rouleau tendeur de toile (6) et le rouleau de déviation de toile (5), dans lequel un des deux rouleaux (5, 6) est disposé à l'intérieur et un est disposé à l'extérieur de la boucle de toile, dans lequel les guides linéaires (7, 11) et la course de déplacement sont disposés et dimensionnés de telle manière que le rouleau tendeur de toile (6) puisse être déplacé par rapport au rouleau de déviation de toile (5) de telle manière que l'allure du brin de toile de formage (10) forme avec la direction de déplacement un angle de brin (12) de moins de 40°, en particulier de moins de 20°, de préférence encore de moins de 10°, dans lequel cet angle de brin (12) diminue lors d'une opération de mise en tension, **caractérisé en ce que** les guides linéaires (7, 11) et la course de déplacement sont disposés et dimensionnés de telle manière que le rouleau tendeur de toile (6) puisse être déplacé par rapport au rouleau de déviation de toile (5), de telle manière que l'allure du brin de toile de formage (10) forme avec la direction de déplacement (8) un angle de brin (12) supérieur ou égal à 70°, de préférence supérieur ou égal à 90°.

2. Dispositif selon la revendication 1, **caractérisé en ce que** la toile de formage (2) arrive d'abord sur le rouleau de déviation de toile (5) et ensuite sur le rouleau tendeur de toile (6).

3. Dispositif selon la revendication 2, **caractérisé en ce que** la toile de formage (2) arrive sur le rouleau de déviation de toile (5) sous un angle d'arrivée (13) supérieur à 0° par rapport à la direction de déplacement (8).

4. Dispositif selon l'une quelconque des revendications précédentes, **caractérisé en ce que** la plage de contact du rouleau tendeur de toile (6) et/ou du rouleau de déviation de toile (5) lorsque la toile de formage (2) est tendue vaut plus que 120°, en particulier est égale ou supérieure à 150°, de préférence est égale ou supérieure à 170°.

5. Dispositif selon l'une quelconque des revendications précédentes, **caractérisé en ce que** le rouleau de déviation de toile (5) est stationnaire et possède un entraînement (14).

6. Dispositif selon l'une quelconque des revendications précédentes, **caractérisé en ce que** les guides linéaires (7) sont disposés de telle manière que la direction de déplacement (8) s'étende dans une plage angulaire de +40° à -40°, en particulier de +20° à - 20°, de préférence de +10° à -10°, par rapport à l'horizontale.

7. Dispositif selon l'une quelconque des revendications 1 à 6, **caractérisé en ce que** le rouleau de déviation de toile (5) est situé au-dessus du rouleau tendeur de toile (6).

8. Dispositif selon l'une quelconque des revendications précédentes, **caractérisé en ce que** le rouleau tendeur de toile (6) est disposé à l'intérieur de la boucle de toile.

9. Dispositif selon l'une quelconque des revendications précédentes, **caractérisé en ce que** la toile de formage (2) ne présente pas de couture.

10. Dispositif selon l'une quelconque des revendications précédentes, **caractérisé en ce que** l'entraînement des guides linéaires (9) pour le déplacement du rouleau tendeur de toile (6) est configuré de telle façon que le déplacement du rouleau tendeur de toile (6) soit effectué simultanément sur les deux côtés.

11. Dispositif selon l'une quelconque des revendications précédentes, **caractérisé en ce que** le rouleau de déviation de toile (5) et le rouleau tendeur de toile (6) sont montés de façon rotative sur les deux côtés, chacun sur des consoles propres (15, 16).

12. Dispositif selon la revendication 11, **caractérisé en ce que** les consoles (16) du rouleau tendeur de toile (6) sont montées sur les guides linéaires (7) et la console (16) présente sur le côté du conducteur des pièces intermédiaires amovibles (17) pour l'exécution d'un échange de la toile de formage (2).

13. Dispositif selon l'une quelconque des revendications 1 à 10, **caractérisé en ce que** le rouleau de déviation de toile (5) et le rouleau tendeur de toile (6) sont montés de façon rotative respectivement sur les deux côtés sur une console commune (18).

14. Dispositif selon la revendication 13, **caractérisé en ce que** les consoles (18) sont disposées dans une plage angulaire de +40° à -40°, en particulier de +20° à -20°, de préférence de +10° à -10°, par rapport à l'horizontale, et les guides linéaires (11) du rouleau tendeur de toile (6) sont fixés en bas de façon suspendue aux consoles (18) et le rouleau de déviation de toile (5) est fixé en haut sur les consoles (18).

15. Dispositif selon la revendication 13 ou 14, **caractérisé en ce que** les consoles (18) sont assemblées par un support (19) à la structure portante (20) et la console (19) est assemblée au support (19) sur le côté du conducteur par une pièce intermédiaire amovible (21) pour l'exécution d'un échange de la toile de formage (2) .

16. Section de formage d'une machine à papier avec un dispositif (1) destiné à tendre une toile de formage (2), **caractérisée en ce que** le dispositif (1) est réalisé selon la revendication 1.
